# EUROPÄISCHE PATENTSCHRIFT

(11) **EP 0 621 389 B1**
(45) Veröffentlichungstag und Bekanntmachung des Hinweises auf die Patenterteilung: **02.06.1999**
(21) Anmeldenummer: 94104759.9
(22) Anmeldetag: 25.03.1994
(51) Int. Cl.: E06B 9/174

(54) **Rollvorhang**
Roller blind
Volet roulant

(30) Priorität: 22.04.1993 DE 4313125
(43) Veröffentlichungstag der Anmeldung: 26.10.1994
(73) Patentinhaber: BENTHIN AKTIENGESELLSCHAFT, D-27572 Bremerhaven (DE)
(72) Erfinder: Benthin, Siegfried, D-27574 Bremerhaven (DE)
(74) Vertreter: von Ahsen, Erwin-Detlef

(56) Entgegenhaltungen:
- EP-A- 0 446 049
- GB-A- 1 559 486
- US-A- 4 729 418

## Beschreibung

Die Erfindung bezieht sich auf einen Rollvorhang, insbesondere auf ein Rollo, nach dem Oberbegriff des Patentanspruches 1.

Die Funktion der einseitig an einem Ende der Wickelwelle angeordneten Antriebsmittel für den Rollvorhang erfordert eine drehfeste Zapfenlagerung dieses Endes der Wickelwelle. Dazu dient bei bekannten Ausführungen ein im Querschnitt mehrkantiger Wellenzapfen, welcher an einem inneren Lagerteil der Antriebsmittel ausgebildet ist und in einen an der Oberseite offenen Schlitz eines an der Wand oder dergleichen befestigbaren Halters drehfest eingehängt werden kann. Am anderen Ende der Wickelwelle ist bei bekannten Ausbildungen meistens ein einfacher Lagerdorn vorgesehen, der nach dem Einhängen des Wellenzapfens in den oben offenen Schlitz des Halters in eine Bohrung oder einen Schlitz mit einem runden Boden eines für dieses Ende der Wickelwelle vorgesehenen, somit anders ausgebildeten Halters eingesteckt wird. Die unterschiedlichen Wandhalter für beide Enden der Wickelwellenlagerung erlauben keine nachträgliche Änderung der Bedienungsseite ohne Wechsel des Wandhalters.

Aus der US-A-4,372,432 ist eine für die Lagerung der Wickelwelle auf der Antriebsseite umgekehrte Ausbildung mit einem Tragzapfen am Halter an der Wand und einem Aufnahmeschlitz für diesen Tragzapfen in einem inneren Lagerteil der Antriebsmittel der Wickelwelle bekannt.

Die Aufgabe der Erfindung liegt darin, eine für beide Lagerungen der Wickelwelle möglichst gleiche Ausbildung zur variablen und sicheren Rollvorhangmontage auch an Schräg- und Deckenflächen mit möglichst kleinen Lichtspalten zu schaffen.

Diese Aufgabe löst die Erfindung durch die Ausbildung eines eingangs genannten Rollvorhangs mit Merkmalen nach dem Kennzeichen des Patentanspruches 1.

Hervorstechend ist die Verwendung gleichgestalteter Halter zur Lagerung beider Enden der Wickelwelle mit einem geringen Lichtspalt zwischen dem Vorhang und den Wandhaltern an beiden Enden der Wickelwelle. Der Rollvorhang kann in beide Wandhalter gleichzeitig von oben eingehängt werden, ist leicht handhabbar und ermöglicht eine sichere Montage in jeder beliebigen Position, insbesondere auch an schrägen Wand- oder Deckenflächen. Die Bedienungsseite kann nachträglich ohne Wechsel der Wandhalter geändert werden.

Bevorzugt wird eine Ausbildung, bei der der Wellenzapfen vormontiert in einer das Gehäuse bildenden, in eine stirnseitige Aufnahme der Wickelwelle drehfest eingesetzten Buchse gelagert ist. Dadurch wird die Vormontage der mit der Wickelwelle zu verbindenden Lagerelemente und eine einfache Steckverbindung dieser Lagerelemente mit der Wickelwelle ermöglicht. Das Sperrelement sollte nach dem Erfindungsgedanken gegenüber dem Wellenzapfen quer zum Aufnahmeschlitz unter elastischer Verformung gegen die dadurch bedingten Rückstellkräfte aus der Sperrlage heraus bis zur Freigabe des Tragzapfens in dem Aufnahmeschlitz beweglich sein. Bevorzugt wird ein Sperrelement mit einem stielartigen Befestigungszapfen, welches innerhalb des Wellenzapfens angeordnet und mit dem Befestigungszapfen in eine entsprechend profilierte Ausnehmung des Wellenzapfens eingesteckt ist und am Umfang des Wellenzapfens eine nach außen freiliegende Handhabe aufweist, so daß der Wellenzapfen unter elastischer Verformung um sein eingespanntes Ende zur Freigabe des Tragzapfens verschwenkt werden kann. Dies wird am besten durch ein im Querschnitt des Aufnahmeschlitzes L-förmiges Sperrelement erreicht, welches in der Sperrlage mit einem Schenkel den Tragzapfen im Aufnahmeschlitz an der offenen Schlitzseite hintergreift. Der für die Lagerung dieses Endes der Wickelwelle geeignete Wandhalter kann in übereinstimmender Ausbildung auch für die Lagerung des Endes der Wickelwelle auf der Antriebsseite Verwendung finden.

Auf der Zeichnung ist ein Ausführungsbeispiel der Erfindung dargestellt. Es zeigen:
- Figur 1: perspektivisch die Lagerung des Endes der Wickelwelle ohne Antriebsmittel,
- Figur 2: perspektivisch eine Lagerung entsprechend Figur 1 vor der Endmontage,
- Figur 3: perspektivisch ein Lager entsprechend Figuren 1 und 2,
- Figur 4: eine Explosionsdarstellung der Elemente des Lagers nach Figur 3,
- Figur 5: einen im Maßstab vergrößerten Vertikalschnitt durch das Lager nach Figur 3 und
- Figur 6: einen Schnitt nach der Linie IV - IV der Figur 5.

Die von der Erfindung berührte Lagerung der Wickelwelle 1 für einen Vorhang 2 aus einem aufwickelbaren Werkstoff setzt sich aus einem buchsenartigen Gehäuse 3, einem darin frei drehbar gelagerten Wellenzapfen 4 und einem Sperrelement 5 zusammen. In dem Wellenzapfen 4 ist ein einseitig offener Schlitz 6 ausgebildet, mit dem dieser Wellenzapfen 4 auf einen Tragzapfen 7 aufgehängt werden kann, welcher an einem an einer Wand, Decke oder dergleichen befestigbaren Halter 8 ausgebildet ist. Der Aufnahmeschlitz 6 und der Tragzapfen 7 weisen das gleiche Querschnittsprofil auf. Der Wellenzapfen 4 ist bei dem Ausführungsbeispiel in einer das Gehäuse 3 bildenden Buchse frei drehbar gelagert und darin gleichzeitig gegen axiale Verschiebung relativ zueinander gesichert. Das Gehäuse 3 ist drehfest in eine stirnseitige Aufnahme der Wickelwelle 1 einsetzbar, so daß die Drehbewegung beim Öffnen und Schließen des Behangs zwischen dem Gehäuse 3 und der Lagerfläche am Wellenzapfen 4 erfolgt. Innerhalb des Wellenzapfens 4 ist das Sperrelement 5 ausreichend beweglich und mit einem stielartigen Befestigungsende 9 in eine Haltetaschenausbildung des Wellenzapfens 4 spielfrei eingesetzt, so daß das Sperrelement unter elastischer Materialverformung quer zum Aufnahmeschlitz 6 beweglich ist. Im Bereich dieses Aufnahmeschlitzes ist das Sperrelement 5 mit Blick auf die Achsrichtung der Wickelwelle 1 L-förmig ausgebildet und hintergreift mit einem Schenkel 10 einen in den Aufnahmeschlitz 6 eingeführten Tragzapfen 7 des Halters 8. Am Umfang des Wellenzapfens 4 weist das Sperrelement 5 eine Handhabe 11 auf, so daß das Sperrelement 5 unter Benutzung dieser Handhabe 11 radial nach innen quer zum Schlitz 6 unter elastischer Verformung des Befestigungsendes 9 und dem gleichzeitigen Aufbau von Rückstellkräften so weit zur Seite beweglich ist, daß der Schenkel 10 aus dem Bereich des Schlitzes 6 zurückgedrückt werden kann, um den Tragzapfen 7 freizugeben. Zum Einführen des Tragzapfens 7 in den Schlitz 6 ist das vordere Ende des Schenkels 10 abgeschrägt, so daß bei einer Bewegung des Tragzapfens 7 gegen diese Schrägfläche selbsttätig ein Zurückweichen des Sperrelementes 5 und eine selbsttätige Verriegelung des Tragzapfens 7 in dem Aufnahmeschlitz 6 erfolgt. Zum Abheben des Lagers vom Tragzapfen 7 des Halters 8 wird das Sperrelement durch radialen Druck auf die Handhabe 11 zur Seite gedrückt, so daß der Schenkel 10 des Sperrelements 5 aus dem Aufnahmeschlitz 6 zurückgedrückt wird.

### BEZUGSZEICHENLISTE:

- 1: Wickelwelle
- 2: Vorhang
- 3: Gehäuse
- 4: Wellenzapfen
- 5: Sperrelement
- 6: Aufnahmeschlitz
- 7: Tragzapfen
- 8: Halter
- 9: Befestigungsende
- 10: Schenkel
- 11: Handhabe

## Patentansprüche

1. Rollvorhang mit einer Wickelwelle (1), an deren einem Ende Antriebsmittel vorgesehen und deren beide Enden in ortsfest montierten Haltern (8) drehbar gelagert sind, dadurch gekennzeichnet, daß an dem Ende der Wickelwelle (1), welches den Antriebsmitteln gegenüberliegt, ein Lager mit einem frei drehbar in einem Gehäuse (3) an der Wickelwelle (1) gelagerten Wellenzapfen (4) vorgesehen ist, welcher an einem aus dem Gehäuse herausragenden Ende einen im Querschnitt polygonalen, einseitig offenen Aufnahmeschlitz (6) für einen am Halter (8) ausgebildeten Tragzapfen (7) entsprechenden Querschnitts und ein den Tragzapfen (7) in dem Aufnahmeschlitz (6) festhaltendes sowie elastisch verformbares Sperrelement (5) aufweist.

2. Rollvorhang nach Anspruch 1, dadurch gekennzeichnet, daß der Wellenzapfen (4) vormontiert in einer das Gehäuse (3) bildenden, in eine stirnseitige Aufnahme der Wickelwelle (1) drehfest eingesetzten Buchse gelagert ist.

3. Rollvorhang nach den Ansprüchen 1 und 2, dadurch gekennzeichnet, daß das Sperrelement (5) gegenüber dem Wellenzapfen (4) quer zum Aufnahmeschlitz (6) unter elastischer Verformung gegen die dadurch bedingten Rückstellkräfte aus der Sperrlage heraus bis zur Freigabe des Tragzapfens (7) in dem Aufnahmeschlitz (6) beweglich ist.

4. Rollvorhang nach den Ansprüchen 1 bis 3, dadurch gekennzeichnet, daß das Sperrelement (5) innerhalb des Wellenzapfens (4) angeordnet ist und eine am Umfang des Wellenzapfens (4) freiliegende Handhabe (11) aufweist.

5. Rollvorhang nach den Ansprüchen 1 bis 4, dadurch gekennzeichnet, daß das Sperrelement (5) im Querschnitt des Aufnahmeschlitzes L-förmig ausgebildet ist und in der Sperrlage mit einem Schenkel (10) den Tragzapfen (7) im Aufnahmeschlitz (6) an der offenen Schlitzseite hintergreift.

6. Rollvorhang nach den Ansprüchen 1 bis 5, dadurch gekennzeichnet, daß zur Lagerung beider Enden der Wickelwelle (1) übereinstimmend ausgebildete Halter (8) mit Tragzapfen (7) vorgesehen sind.

## Claims

1. Roller blind having a take-up shaft (1), one end of which is provided with driving means and both ends of which are rotatably supported in holders (8) mounted in a fixed manner, characterized in that provided on the end of the take-up shaft (1) lying opposite the driving means is a bearing having a shaft journal (4), which is supported in a freely rotatable manner in a housing (3) on the take-up shaft (1) and which at an end projecting from the housing has an, in cross section, polygonal receiving slot (6) open at one end for a support journal (7) of a corresponding cross section, which is formed on the holder (8), and an elastically deformable locking element (5), which secures the support journal (7) in the receiving slot (6).

2. Roller blind according to claim 1, characterized in that the shaft journal (4) is supported preassembled in a bush, which forms the housing (3) and is inserted in a non-rotatable manner into an end receiver of the take-up shaft (1).

3. Roller blind according to claims 1 and 2,
characterized in that the locking element (5) is movable relative to the shaft journal (4) at right angles to the receiving slot (6) with simultaneous elastic deformation counter to the restoring forces occasioned thereby out of the locking position until the support journal (7) in the receiving slot (6) is released.

4. Roller blind according to claims 1 to 3, characterized in that the locking element (5) is disposed inside the shaft journal (4) and has a handle (11) exposed at the periphery of the shaft journal (4).

5. Roller blind according to claims 1 to 4, characterized in that the locking element (5), in cross section of the receiving slot, is L-shaped and in the locking position engages with one limb (10) behind the support journal (7) in the receiving slot (6) at the open slot end.

6. Roller blind according to claims 1 to 5, characterized in that, for the bearing arrangement of both ends of the take-up shaft (1), correspondingly designed holders (8) with support journals (7) are provided.

## Revendications

1. Store roulant comprenant un arbre d'enroulement (1), dont une des extrémités porte les organes de commande et dont les deux extrémités sont logées de manière à pouvoir tourner dans des supports (8) montés de manière fixe, caractérisé en ce qu'il est prévu, sur l'extrémité de l'arbre d'enroulement (1), opposée aux organes de commande, un palier avec un tourillon d'arbre (4) logé de manière à pouvoir tourner librement dans un boîtier (3) contre l'arbre d'enroulement (1), lequel comporte sur une extrémité s'avançant hors du boîtier une fente de réception (6) de section polygonale ouverte sur un côté, destinée à recevoir une patte de support (7) de section correspondante formée contre le support (8), et un élément de blocage (5), susceptible de subir une déformation élastique et destiné à bloquer la patte de support (7) dans la fente de réception (6).

2. Store roulant selon la revendication 1, caractérisé en ce que le tourillon de l'arbre (4), à l'état pré-monté, est logé dans un coussinet formant le boîtier (3) et inséré de manière fixe dans un logement sur le côté frontal de l'arbre d'enroulement (1).

3. Store roulant selon les revendications 1 et 2, caractérisé en ce que l'élément de blocage (5) peut se déplacer par rapport au tourillon de l'arbre (4), transversalement par rapport à la fente de réception (6) sous l'effet d'une déformation élastique à l'encontre des forces de rappel qui en résultent, pour être amené hors de la position de blocage vers une position libérant la patte de support (7) dans la fente de réception (6).

4. Store roulant selon l'une quelconque des revendications 1 à 3, caractérisé en ce que l'élément de blocage (5) est monté à l'intérieur du tourillon de l'arbre (4) et comporte une manette (11) dégagée sur la périphérie du tourillon de l'arbre (4).

5. Store roulant selon l'une quelconque des revendications 1 à 4, caractérisé en ce que l'élément de blocage (5) est conçu en forme de L par rapport à la section de la fente de réception et, dans sa position de blocage, s'engage avec une branche (10) derrière la patte de support (7) dans la fente de réception (6) sur le côté ouvert de la fente.

6. Store roulant selon l'une quelconque des revendications 1 à 5, caractérisé en ce que, pour positionner les deux extrémités de l'arbre d'enroulement (1), il est prévu des supports (8) conçus de manière correspondante avec des pattes de support (7).
